# EUROPÄISCHE PATENTSCHRIFT

(11) **EP 0 802 378 B1**
(45) Veröffentlichungstag und Bekanntmachung des Hinweises auf die Patenterteilung: **14.11.2001**
(21) Anmeldenummer: 97105517.3
(22) Anmeldetag: 03.04.1997
(51) Int. Cl.: F24F 7/02

(54) **Entlüftungsaufsatz**
Venting device
Dispositif de ventilation

(30) Priorität: 20.04.1996 DE 29607225 U
(43) Veröffentlichungstag der Anmeldung: 22.10.1997
(73) Patentinhaber: Klöber, Johannes, 58256 Ennepetal (DE)
(72) Erfinder: Klöber, Johannes, 58256 Ennepetal (DE)
(74) Vertreter: Grundmann, Dirk, Dr.

(56) Entgegenhaltungen:
- GB-A- 1 204 571
- GB-A- 2 211 287

## Beschreibung

Die Erfindung bezieht sich auf einen Entlüftungsaufsatz, insbesondere am oberen Ende von Dachdurchführungsrohren, mit einem aufwärts gerichteten Steigrohr, dessen oberes Mündungsende unter Zwischenschaltung einer Schürze von einer Haube mit peripher abwärts gewölbtem Haubenringwandabschnitt überfangen ist, welche Schürze als konzentrisch zum Mündungsende angeordneter Luftleitring gestaltet ist, der den Ringspalt zwischen Mündungsendenrand und Haubenunterrand in einen ersten Ringspaltmund und einen anderen Ringspaltmund teilt, weiter zwei durch eine Kegelstumpfmantelfläche verbundene Rohrteile aufweist, von denen der am querschnittsgrößeren Kegelstumpfmantelabschnitt ansetzende Rohrteil in Überlappung zum Mündungsende nach unten über den Haubenrand vorsteht.

Ein Entlüftungsaufsatz dieser Art ist durch die GB-A 1 204 571 bekannt. Der dort in den Ringspalt zwischen Mündungsendenrand und Haubenunterrand eingesetzte, strömungsteilende Luftleitring ist bezüglich seines querschnittsgrößeren Rohrteiles erheblich in Richtung der Dachhaut verlängert. Die Überlappung zum dortigen Steigrohr hin entspricht etwa dem ca. 7-fachen der auf Höhe des Mündungsendenrandes gemessenen Breite. Das ergibt eine größere Verweilzeit der Strömung mit der Konsequenz einer erhöhten Kondensation. Im übrigen fluchtet der Haubenrand mit dem genannten Rohrteil. Da dabei die zwischen den verbundenen Rohrteilen liegende Kegelstumpfmantelfläche , realisiert als rotationssymmetrisch gewölbte Schulter, deutlich unterhalb des Haubenrandes liegt, kann Schlagregen unter die selbst relativ flach gestaltete Haube gelangen.

Sodann ist ein Entlüftungsaufsatz durch die DE-OS 21 28 035 bekannt. Dort geht gemäß Fig. 2 und 3 ein als Ablaufstutzen ausgebildeter Rohrabschnitt in ein kragenartiges, nach außen hin abfallendes Blech über. Darüber erstreckt sich mit Abstand eine ebenfalls umlaufend angeordnete Schürze. Wiederum mit vertikalem Abstand erstreckt sich darüber eine Haube. Dieser, ab Dachhaut unrunde, praktisch pagodendachartig gestaltete Entlüfteraufsatz ist im wesentlichen unter regentechnischen Aspekten gestaltet.

Aufgabe der Erfindung ist es, einen gattungsgemäßen Entlüftungsaufsatz in herstellungstechnisch einfacher Weise hinsichtlich Entlüftungsleistung und Regeneintragssicherheit zu optimieren.

Gelöst ist diese Aufgabe durch die in den Ansprüchen angegebene Erfindung.

Zufolge solcher Ausgestaltung ist ein hochwirksamer Entlüftungsaufsatz mit überraschend homogenem Strömungsverhalten erzielt. Der Entlüftungsaufsatz kann sowohl für die Strangentlüftung eingesetzt werden als auch bei mobilen Räumen. Er ist regeneintragssicher, widerstandsarm und kondensationsfrei. Die Lösung ist einfach und zweckmäßig. Im einzelnen wird so vorgegangen, dass die in einer Ebene des Mündungsendenrandes gemessene Breite des geschürzten Ringspaltmundes in etwa dem Maß der Überlappung entspricht, dass der peripher stufenförmig höhergesetzte, andere Ringspaltmund ebenfalls eine radiale Breite entsprechend der Überlappung aufweist, wobei der Haubenringwandabschnitt nach auswärts einen weitergehenden seitlichen Überhang bildet. Die konzentrische Zuordnung des Luftleitringes zum Mündungsende bringt eine Richtungsunabhängigkeit gegenüber der den Entlüftungsaufsatz umspülenden/kreuzenden Luftströmung. Einhergehend mit dem im wesentlichen praktisch S-förmigen Querschnitt des Luftleitringes werden Ablösungen der Strömungswege und Wirbelbildungen erheblich verringert. Verbleibende Ablösungseffekte, welche Druckverluste und eine nicht unerhebliche Reduzierung der Durchsatzleistung mit sich bringen können, fallen nicht ins Gewicht.

In vorteilhafter Weiterbildung wird vorgeschlagen, daß der Innendurchmesser des am querschnittskleineren Kegelstumpfmantelabschnitt ansetzenden Rohrteiles größer ist als der Außendurchmesser des Steigrohr-Mündungsendes. Das führt zur Verringerung der Strömungsgeschwindigkeiten innerhalb des Lüfters und damit zu einem strömungstechnisch günstigen Druckrückgewinn. Überdies bringt die Erfindung in Vorschlag, daß die Rohrteile einen trichterförmigen Wandungsverlauf besitzen mit Erbreiterung zum jeweiligen freien Rohrteilende hin. Das bringt bezüglich des haubenseitigen Rohrteiles eine Querschnittsweitung und am anderen, nach unten weisenden Rohrteilende eine leichte Vergrößerung des Ringspalt-Mundes. Ferner besteht ein vorteilhaftes Merkmal der Erfindung darin, daß der Ringspalt derart gebildet ist, daß der Haubenunterrand im wesentlichen auf der Ebene des Mündungsendenrandes liegt. In weiterer Strömungsoptimierung ist es schließlich noch günstig, daß die Haube den oberen Rand des dortigen Rohrteiles bogenförmig überfängt und in einen leicht ausgestellten Haubenringwandabschnitt übergeht. Zwischen der Haubendecke und dem peripheren Haubenringwandabschnitt liegt rotationssymmetrisch umlaufend ein größerer Winkel als 90°. Überdies wird in Vorschlag gebracht, daß das Zentrum des Bogens auf der Ebene des Mittelbereichs des Kegelstumpfmantels und etwa fluchtend oberhalb des Mündungsendrandes liegt. Das erbringt gleichwertige Strömungsverhältnisse an der auswärtigen Seite des ringspaltteilenden Luftleitrings. Weiter besteht ein vorteilhaftes Merkmal der Erfindung darin, daß der Haubenunterrand gewellt ist. Das führt in Umfangsrichtung zu beabstandeten, jeweils tiefer gezogenen Schilden, eben gebildet von den Wellenbergen. Das erhöht einerseits die Regeneintragssicherheit und läßt im Bereich der höherliegenden Partien, der Wellentäler also, Luftströmungsbuchten. Von Vorteil ist es dabei, daß auch der Luftleitring-Unterrand gewellt ist, so daß sich auch dort vergleichbare Verhältnisse ergeben. Überdies bringt die Erfindung in Vorschlag, daß sowohl der Haubenunterrand als auch Luftleitring-Unterrand gewellt verlaufen derart, daß sowohl Wellenberge als auch Wellentäler je in einer gemeinsamen Radialebene liegen. Günstig ist es, wenn die gemeinsame Radialebene durch Rastmittel definiert ist. Erreicht wird das mit einfachen Mitteln durch eine Verklipsung zwischen Haube und Luftleitring mittels von der Decke derselben abwärts gerichtet ausgehender Finger. Die können zugleich als Radialstege fungieren. Die Verklipsung bringt nicht nur eine einfache, die klassischen Befestigungsmittel erübrigende Zuordnung der Haube, sondern erlaubt eine jederzeitige spätere Umrüstung des Entlüftungsaufsatzes. Konkret wird die Verklipsung dadurch erreicht, daß die Finger mit einem Schnappmaul ausgestattet und an ihrem Angriffsende gegabelt sind, wobei sie mit ihren Gabelzinken das Rohrteil reiterförmig zwischen sich aufnehmen. Über das Schnappmaul vereinigt ein solches Angriffsende die Funktion der Abstützung und die der Fesselung. Die Haube wird einfach im Wege einer Steckbewegung zugeordnet. Sie sitzt danach fest. Die Luftströmung kann sich an den recht klein zu haltenden Fingern teilen. Weiter wird in Vorschlag gebracht, daß die Gabelzinken jedes Schnappmaul-Fingers eine sich zum freien Ende hin erbreiternde Einstecköffnung formen. Durch diese Maßnahme wird auf einfachste Weise eine selbstzentrierende, das Aufstecken praktisch erfühlbare Wirkung erzielt. Außerdem ist es von Vorteil, daß sich die Einstecköffnung in Z-förmigem Verlauf in einen bis zur Wurzel der Gabelzinken reichenden Freiraum des als Flachteil gestalteten Fingers fortsetzt. Das erbringt hohe Federfähigkeit, respektive Rückstellwirkung und zugleich eine große Stabilität, da die Ausweichrichtung in der Ebene der Flachteile liegt. Zur Vermeidung einer Kerbwirkung ist der Grund des Freiraumes konvex ausgerundet. Die Fingerkontur ist sodann so weiter ausgeführt, daß der obere Rand des waagerecht verlaufenden Z-Steges sich auf dem oberen Rand des Rohrteiles abstützt, der dagegen tiefer liegende Rand des Z-Steges in eine Spannfläche ausläuft, die an einer angepaßt schräg liegenden Gegenfläche der Kegelstumpfmantelfläche des Luftleitringes anliegt. Die aufgrund einer entsprechenden Vorspannung aus der Rückstellkraft zu erzielende Spannwirkung der Spannfläche bewirkt praktisch ein permanentes Nachstellen, in jedem Fall aber ein verspannendes Haltern der Haube am oberen Rand des Rohrteils. In diesem Zusammenhang ist es daher auch günstig, daß die Ebene der Finger quer zur Mantelfläche des Luftleitringes liegt. Eine Lösung von sogar eigenständiger Bedeutung besteht sodann darin, daß der Finger zusammen mit einem Luftleitring und Steigrohr verbindenden Radialsteg die die Radialebene definierende Anschlagstellung bilden. So wird ein ohnehin notwendiges/vorhandenes Element genutzt. Weiterbildend ist es sodann günstig, daß der Anschlagstellung eine Rastnut vorgelagert ist. Die mit den Fingern bestückte Haube wird so ausgerichtet, daß die Finger gegen die winkelgleich verteilten Radialstege treffen. Es bedarf danach nur noch der in Rohrerstreckungsrichtung liegenden Steckzuordnung unter Eingriff in die Rastnut. Eine alternative Lösung wird erreicht durch eine die gemeinsame Radialebene bestimmende Drehrast zwischen einer willensbetont überwindbaren Rastnase des Luftleitringes und einem diesen mit dem Steigrohr verbindenden Radialsteg. Das führt zu einer Doppelrast bzw. Kreuzverrastung, zuerst axial orientiert, anschließend in Drehrichtung gehend. Konsequent fungiert der innere Gabelzinken des Schnappmaul-Fingers als Drehrastfinger. Diesem ist eine besonders gebrauchsstabile Ausbildung gegeben durch einen T-förmigen Querschnitt des Drehrastfingers. Schließlich ist es strömungstechnisch vorteilhaft, daß die Haube eine schwach gewölbte Decke aufweist.

Der Gegenstand der Erfindung ist nachstehend anhand eines zeichnerisch veranschaulichten Ausführungsbeispieles näher erläutert. Es zeigt
- Fig. 1: mehr übersichtsmäßig den erfindungsgemäß ausgebildeten Entlüftungsaufsatz an einem Dachentlüfter, und zwar in Seitenansicht,
- Fig. 2: den Entlüftungsaufsatz mit Steigrohr im Vertikalschnitt, in bevorzugter Ausgestaltung,
- Fig. 3: den Entlüftungsaufsatz mit Steigrohr im Vertikalschnitt gemäß Fig. 2, jedoch in bezüglich Haube und Luftleitring abgewandelter Ausbildung,
- Fig. 4: die Unteransicht hierzu,
- Fig. 5: einen Vertikalschnitt durch die Haube, eine Wellung des Haubenunterrandes sowie Finger als Rastmittel verdeutlichend,
- Fig. 6: die Unteransicht hierzu,
- Fig. 7: die Rastverbindung zwischen Haube und Luftleitring in Vergrößerung,
- Fig. 8: den Schnitt gemäß Linie VIII-VIII in Fig. 7,
- Fig. 9: das entsprechende Rastmittel in abgewandelter Ausgestaltung, ebenfalls vergrößert,
- Fig. 10: den Schnitt gemäß Linie X-X in Fig. 9,
- Fig. 11: eine der Fig. 9 entsprechende Darstellung eines weiter abgewandelten Fingers und
- Fig. 12: den Schnitt gemäß Linie XII-XII in Fig. 11.

Der erfindungsgemäße Entlüftungsaufsatz E ist einer als Dachentlüfter realisierten Dachdurchführung D zugeordnet. Bestandteil derselben ist ein lotrecht ausrichtbares Dachdurchführungsrohr 1. Das steht über einen sogenannten Flexschlauch 2 bspw. mit dem nicht näher dargestellten Kanal-Strang eines Gebäudes in Verbindung.

Die Dachdurchführung D ist an einer Eindeckungsplatte 3 realisiert. Die bildet einen zur Dachoberseite hin ausgewölbten Dom 4 aus. Der in Neigungsrichtung eines Daches eine kreisbogenförmige Wölbung aufweisende Dom 4 wird von einer Kappe 5 überfangen. Die stützt sich auf 4 geführt ab.

Die Kappe 5 setzt sich in einen nach oben gerichteten Stutzen 6 fort. An den ist weiterführend ein vertikal anschließendes Steigrohr 7 angeschlossen, welches in den oben erwähnten Entlüftungsaufsatz E ausläuft.

Die besagte Wölbung an der Oberseite des Domes 4 ist auf einen Radiuspunkt P zentriert. Letzterer liegt, firstparallel verlaufend, unweit der unteren Randkante der Dacheindeckungsplatte 3. In diesem Bereich formt der Dom 4 beidseitig des Rohrdurchtritts eine nicht näher dargestellte Lagertasche. In die Lagertaschen greift abstützend ein passender Scharnierzapfen ein. Der befindet sich ebenfalls in paariger Zuordnung am dachkammerseitigen Abschnitt des Dachdurchführungsrohres 1. Letzteres läßt sich unter Herbeiführung einer lotrechten Ausrichtung des Dachdurchführungsrohres 1 um den Radiuspunkt P relativ zur Dacheindeckungsplatte 3 neigungsverstellen. Weitere Einzelheiten hierzu ergeben sich aus der EP-OS 0 276 389. Das obere Mündungsende 8 des Steigrohres 7 ist von einer Haube 9 überfangen. Letztere weist kreisrunden Grundriß auf. Bezüglich des Steigrohres 7 liegt gleichfalls ein kreisrunder Querschnitt vor.

Die Überdachung des Mündungsendes 8 durch die Haube 9 ist so, daß zwischen beiden Teilen ein Ringspalt 10 verbleibt. Der ist überall querschnittsgleich und gibt den in 1 aufsteigenden Entlüftungsstrom an die Außenluft ab.

In den Ringspalt 10 ist eine rotationssymmetrische, d. h. ringförmige Schürze eingesetzt. Die ragt partiell in den Innenraum der Haube 9 und endet mit deutlichem Abstand zur Innenseite einer gemäß Fig. 2 schwach kegelförmig, sonst eben gestalteten Decke 11 der Haube 9. Die entsprechende Kegelspitze liegt im Zentrum Z der Haube 9. Das Zentrum Z liegt in der Längsmittelachse x-x des Steigrohres 7. Jedoch ist auch eine schwach gewölbte Decke 11 denkbar.

Die zwischengeschaltete Schürze ist als konzentrisch zum Mündungsende 8 angeordneter Luftleitring L gestaltet, der den Ringspalt 10 zwischen Mündungsendenrand 12 und Haubenunterrand 13 teilt. Er ist, im Querschnitt gesehen, im wesentlichen S-förmiger Gestalt (vergl. Fig. 2). Die Variante nach Fig. 3 weist einen mehr glockenrandförmigen Querschnitt auf, aber auch unter Beibehaltung der S-typischen, gegenläufigen Umlenkung der freien Enden.

Im Nachstehenden soll zunächst die S-förmige Querschnittsgestalt gemäß Fig. 2 näher beschrieben werden. Dort setzt sich das S aus zwei Rohrteilen a und b zusammen. Die stehen über eine Kegelstumpfmantelfläche c miteinander in Verbindung. Es handelt sich um einen einteiligen Ringkörper.

Der Schrägungswinkel der Kegelstumpfmantelfläche c schließt einen Winkel von ca. 30° zu einer vertikalen Linie, bspw. der Längsmittelachse x-x ein.

Wie Fig. 2 weiter entnehmbar, sind die Rohrteile a und b nicht zylindrisch, sondern sie nehmen einen schwach trichterförmigen Wandungsverlauf ein. Das der Haube 9 zugewandte, also obere Rohrteil a geht haubenseitig in eine Verbreiterung über.

Das in Richtung der Dachhaut bzw. des Domes 4 weisende, untere Rohrteil b erbreitert sich zum dortigen Ende hin. Unten liegt eine Wandungsausstellung von ca. 3° zugrunde, während oben der trichterförmige Wandungsverlauf einen spitzen Winkel von etwa 6° zur Längsmittelachse x-x einschließt.

Das führt gemäß Darstellung Fig. 2 nach oben hin zu einer deutlichen Weitung des oberen Luftleitringmundes 14. Unten liegt eine leichte Verbreiterung des dortigen steigrohrnahen Ringspaltmundes 15 vor.

Der Innendurchmesser d des am querschnittskleineren Kegelstumpfmantelabschnitt ansetzenden Rohrteiles a ist erkennbar größer als der Außendurchmesser d' des Steigrohr-Mündungsendes 8.

Der am querschnittsgrößeren Kegelstumpfmantelabschnitt ansetzende Rohrteil b befindet sich in axialer bzw. vertikaler Überlappung Ü zum Mündungsende 8 des Steigrohres 7. Besagter Rohrteil b geht zudem nach unten hin, also domwärts gerichtet, über den Haubenunterrand 13 hinaus. Letzterer springt gegenüber dem Mündungsende 8 des Steigrohres um das Maß der Überlappung Ü zurück.

Wie weiter der Zeichnung entnehmbar, ist der Ringspalt 10 so gestaltet, daß der Haubenunterrand 13 im wesentlichen auf der Ebene y-y des Mündungsendenrandes 12 liegt. Die Ebene y-y liegt in der Horizontalen, also senkrecht zur Längsmittelachse x-x des Entlüftungsaufsatzes E. Auf diese Weise liegt ein praktisch gestufter außenseitiger Anfang des Ringspaltes 10 vor. Die in der Ebene y-y gemessene radiale Breite des geschürzten Ringspaltmundes 15 entspricht in etwa dem Maß der Überlappung Ü. Der peripher stufenförmig höhergesetzte, andere Ringspaltmund 15' weist ebenfalls eine radiale Breite entsprechend der Überlappung Ü auf.

Ein weiteres Gestaltungsmerkmal der Querschnittsgeometrie ergibt sich hinsichtlich des Innenraumes des Ringspaltes 10, also innerhalb des Haubenraumes, indem dort die Haube 9 den oberen Rand 16 des dortigen Rohrteiles a bogenförmig überfängt. Hieraus resultiert eine weitestgehend verwirbelungsfreie Umlenkzone für den Entlüftungsstrom. Betroffen von der entsprechenden Querwölbung, respektive Bildung eines rotationssymmetrisch umlaufenden Bogens 17, ist etwas mehr als die obere Hälfte der Haube 9. Die Höhe derselben entspricht etwa dem halben Radius der Haube bzw. dem Radius des Mündungsendes 8 des Steigrohres 7 gemäß Fig. 2.

Der Rand der Haube 9 ist nicht rein zylindrisch gestaltet, sondern leicht ausgestellt, so daß sich auch der andere Ringspaltmund 15' leicht verbreitert. Der Ausstellwinkel liegt bei ca. 3° zur Längsmittelachse x-x. Der ausgestellte Haubenringwandabschnitt trägt das Bezugszeichen 18.

Der Bogen 17 verläuft nach einer Kreisbogenlinie. Das Zentrum 19 des Bogens 17 bzw. seines Radius' liegt auf der horizontalen Ebene z-z des Mittelbereichs der Kegelstumpfmantelfläche c des Luftleitrings L und außerdem fluchtend oberhalb des Mündungsendrandes 12. Die diesbezügliche Fluchtlinie ist eine vertikale.

Der strömungsscheidende Luftleitring L beläßt zwischen dem besagten Mündungsendrand 12 und dem querschnittskleineren Kegelstumpfmantelabschnitt des oberen Rohrteils a einen Strömungsverbindungsspalt 20 von etwa der doppelten Höhe des Rohrteils a zum zentralen Entlüftungsstrom im Steigrohr 7.

Die sich in der trichterförmigen Aufweitung, respektive querschnittsgrößeren Zone des oberen Rohrteils a ergebende Strömung wird unter Überlaufen des oberen Randes 16 sanft in die peripher durch den Bogen 17 der Haube 9 begrenzte und innenseitig durch die Außenseite der Kegelstumpfmantelfläche c begrenzte, etwas größer als die Zu- und Abgänge hierzu ausgebildete Ringkammer 21 geleitet, um dann an den kappenüberstreichenden und unterspülenden Strom günstig abgegeben zu werden.

Der neu entwickelte Entlüftungsaufsatz E entstand auf der Basis verschiedener strömungstechnischer Kriterien, unterstützt durch entsprechende Strömungsversuche. Daraus ergaben sich die aus der dargestellten und beschriebenen Zeichnung hervorgehenden Geometrien. Besonders die Tatsache, daß der kleinste Querschnitt des Luftleitringes L größer ist als der des oberen Rohrendes, führt zu einer deutlichen Begünstigung der Strömung innerhalb des Entlüftungsaufsatzes E und damit zu einem strömungstechnisch günstigen Druck-Rückgewinn. Ein rotationssymmetrischer Aufbau gewährleistet eine richtungsunabhängig gleiche Wirkung. Die Deckenfläche der Haube 9 vermeidet Kondensatbildung.

Der Luftleitring L kann bezüglich des Rohrteiles a, des Rohrteiles b und der Kegelstumpfmantelfläche c weichere Krümmungsübergänge aufweisen, wie schon angedeutet, in mehr glockenrandförmiger Querschnittsgestalt.

Die Halterung des Luftleitringes L und der Haube 9 am Steigrohr 7 geschieht über schmale, durchgehend mit 25 bezeichnete Radialstege. Es sind pro Ebene jeweils drei winkelgleich versetzte Radialstege 25 realisiert.

Am Fuß des Steigrohres 7 befindet sich sodann ein Gewinde 26, welches mit dem passenden Gegengewinde des Stutzens 6 zusammenwirkt. Ein innen- oder außenseitiger Wandungsüberhang 27 sorgt für eine wasserdichte, anschlagbegrenzte Anbindung an das anschließende Element der Dachdurchführung D.

Anhand der Fig. 3 bis 12 werden nachstehend weiterbildende Details des beschriebenen Entlüftungsaufsatzes E erläutert. Die Bezugsziffern sind, wo zum Verständnis erforderlich, sinngemäß angewandt, zum Teil ohne textliche Wiederholungen. Die Rohrteile a, b sind nicht mehr gegenläufig getrichtert, sondern eher zylindrisch gestaltet, zumindest die Außenseiten.

Eine Abwandlung der Haube 9 besteht darin, daß ihre Decke 11 schwach gewölbt verläuft. Die Wölbung ist flächenmäßig auf den Querschnittsbereich des Steigrohres 7 begrenzt, um daran anschließend stufenlos in die Querwölbung überzugehen, gebildet vom rotationssymmetrisch umlaufenden Bogen 17. Das Zentrum Z ist hier der Zenit der sphärisch gewölbten Decke 11. Hier kann, wie dargestellt, ein Anspritzpunkt liegen. Die Wölbungsüberhöhung entspricht in etwa der durch den stumpfen Kegel gemäß Fig. 2 erreichten Überhöhung gegenüber dem deckenseitigen Ansatz des Bogens 17. Die Deckenwölbung liegt in beiden Fällen noch im Mitschleppbereich der Strömung. Die Wandungsdicke der Haube 9 ist im wesentlichen durchgehend gleich.

Nächste Abwandlung: Der Haubenunterrand 13 ist gewellt. Es handelt sich um eine gleichmäßige Wellung, bildend acht Wellenberge mit dazwischenliegenden Wellentälern. Es handelt sich um eine konkav wie konvex gleichförmige Wellung. Die Wellentäler des Haubenunterrandes 13 liegen deutlich unter der Ebene y-y des Mündungsrandes 12 des Steigrohres 7 (vergl. Fig. 3). Die Wellenberge überschreiten diese Ebene noch um ein deutliches Maß, so daß in Umfangsrichtung gleichmäßig verteilt angeordnete, vertikal ausgerichtete Schilde vorliegen. Die dazwischenliegenden Wellentäler belassen Strömungsbuchten.

Eine gleiche Struktur ist auch im Hinblick auf einen Unterrand 28 des Leitringes L realisiert. Das untere Rohrteil b desselben steht auch hier in spaltbildender vertikaler Überlappung Ü zur besagten Ebene y-y des Mündungsrandes 12, wobei über die eingetragene Überlappung Ü, die Scheitel der Wellentäler also, sich die Wellenberge wie Schilde als Verlängerung nach unten erstrecken.

Haube 9 und Luftleitring L, beide wiederum rotationssymmetrisch ausgeführt, sind einander so zugeordnet, daß die Wellenberge und Wellentäler der Haube 9 in je einer gemeinsamen Radialebene liegen zu den Wellenbergen und Wellentälern des Luftleitringes L. Die Wellungen sind in Charakter und Ausrichtung gleich.

Die gemeinsame Radialebene ist durch Rastmittel definiert, und zwar einfach durch eine orientierte Verklipsung zwischen Haube 9 und Luftleitring L mittels von der Innenseite der Decke 11 der Haube 9 abwärts gerichtet ausgehender Finger F. Es sind drei solcher winkelgleich verteilt angeordneter Finger F im Haubenraum freistehend der Decke 11 angeformt. Sie erfüllen die Funktion der Abstützung und die der Fesselung der Haube 9.

Der fingerseitige Beitrag der Fesselung besteht darin, daß die an ihrem freien Ende mit einem nach unten und auswärts offenen Schnappmaul S ausgestatteten Finger F an ihrem dortigen Angriffsende gegabelt sind (vergl. z. B. Fig. 9). Die so partiell längsgespalteten Finger F sitzen auf dem oberen Rand 16 des Rohrteiles a, wobei sie mit ihren Gabelzinken 29, 30 den oberen Rand 16 praktisch reiterförmig zwischen sich aufnehmen. Der die Gabelzinken 29, 30 an ihrer Innenseite formbestimmende Schlitz ist in seiner Ganzheit mit 31 bezeichnet. Er öffnet nach unten hin und, gemäß Fig. 7, auch seitwärts ausgerichtet.

Am unteren Ende des Schlitzes 31 sind die Gabelzinken 29, 30 des Schnappmaul-Fingers F so gestaltet, daß ihr Schnappmaul S eine zum freien, d. h. unteren, seitwärts gerichteten Ende hin sich erbreiternde Einstecköffnung 32 bildet (vergl. Fig. 9). Hierüber läßt sich eine willkommene Zentrierung erwirken, dies sogar bei fehlender Sichtverbindung. Es kommt demgemäß zu einem korrekten Einfühlen bzw. Einführen des Rohrteiles a in den Schlitz 31 bzw. rastvermittelnden Überlaufen der Gabelzinken.

Wie den Zeichnungen entnehmbar, ist der Schlitz 31 abgesetzt. Das heißt, er ändert in der Vertikalen seine Richtung durch Versprung, so daß der Schlitz 31, ausgehend von seiner Einstecköffnung 32, durch Z-förmigen Verlauf, also eine Querung bildend, sich in einen bis zur Wurzel 33 der Gabelzinken 29, 30 reichenden Freiraum 34 fortsetzt. Die auf den Freiraum 34 entfallende vertikale Länge des Schlitzes 31 ist fast so groß wie die auf die Einstecköffnung 32 entfallende vertikale Länge des Schlitzes 31. "Vertikal" bezieht sich auf die zeichnerische Darstellung. Bei geneigter Verlegung des Entlüftungsaufsatzes E kann dies natürlich auch bedeuten "senkrecht zur Neigungsebene" einer Dacheindeckungsplatte.

Der Grund des Freiraumes 34 ist konvex gerundet, dies um eine Kerbwirkung auszuschließen. Die Rundung trägt das Bezugszeichen 35.

Der quer zu den vertikalen Abschnitten des Schlitzes 31 liegende Z-Steg 36 bildet das eigentliche Stütz-Fesselungsorgan des Schnappmaules S. Die Struktur ist dabei weiter so, daß der obere Rand 36' des im wesentlichen waagerecht verlaufenden Z-Steges 36 sich auf dem ihm zugewandten Stirnrand, also oberen Rand 16 des Rohrteiles a, abstützt, wohingegen der tieferliegende Rand 36'' des Z-Schenkels in eine Spannfläche 37 ausläuft. Letztere erstreckt sich schräg, und zwar in einem Winkel, welcher dem der Kegelstumpfmantelfläche c des Luftleitringes L im wesentlichen entspricht. Die Spannfläche 37 wirkt so mit einer schrägungsmäßig angepaßten, mit 38 bezeichneten Gegenfläche zusammen. Die eigentliche Verhakung ergibt sich über eine horizontale Schulter 16' als Gegenrast für den vom freien Ende des Gabelzinkens 29 gebildeten Rastkopf 39.

Die Rastflanke des Rastkopfes 39 ist der tieferliegende Rand 36'' des Z-Steges 36.

Die Spannfläche 37 liegt fest, d. h. gegebenenfalls mit einer gewissen Vorspannung, an der Gegenfläche 38 an.

Die entsprechende, vom öffnungsseitigen Ende des Steigrohres 7 abgewandten Gabelzinken 29 realisierte Spannfläche 37 übt an dem zwischengefaßten Luftleitring L einen sich selbst nachstellenden Klemmhalt aus. Der ist aber durch willensbetonte Zugkraft überwindbar, so daß die Haube 9 reversibel zuordbar ist.

Die horizontale Rastschulter 16' ergibt sich spritztechnisch vorteilhaft, indem die Schräge der Kegelstumpfmantelfläche c dort nicht ausspitzt; sie entsteht schon praktisch durch die dortige Kernteilung der Spritzgießform, d. h. entformungsbedingt, und zwar mit genügendem Versprung.

Wie den relevanten Figuren entnehmbar, weist der Gabelzinken 29, abgesehen von seinem etwas dickeren Rastkopf 39, einen so schlanken bzw. schmalen Schaft auf, daß er federfähig ist. Der andere Gabelzinken 30 ist dagegen deutlich breiter. Die ausweichende Federung liegt in der radialen Erstreckungsrichtung der als Flachteile gestalteten Finger F.

Der Rastkopf 39 des Gabelzinkens 29 verjüngt sich leicht zum freien Ende hin, um über eine Querrundung in eine die trichterförmige Einstecköffnung 32 bestimmende Schrägflanke überzugehen. Die andere, die trichterförmige Einstecköffnung bestimmende Flanke ist gegenläufig realisiert und leicht in Richtung des Schlitzgrundes versetzt. Diese Flanke überfängt die dem Rastkopf 39 abgewandte Seite der Kegelstumpfmantelfläche c des Luftleitringes L.

Bei der Variante gemäß Fig. 7 ist dies jedoch nicht der Fall zufolge deutlich kürzerer Ausgestaltung des mit 30 bezeichneten Gabelzinkens.

Ein oder die Finger F können eine Zusatzfunktion erfüllen im Hinblick auf die Ausrichtung der Wellentäler und Wellenberge in jeweils einer gemeinsamen Radialebene. Hierzu wird so vorgegangen, daß der Finger F zusammen mit einem Luftleitring L und Steigrohr 7 verbindenden Radialsteg 25 die die Radialebene definierende Anschlagstellung bildet, indem sich der Finger F an einen solchen Radialsteg 25 seitlich anlehnt, welche Stellung im Hinblick auf die Wellung entsprechend abgestimmt ist. Diese Stellung kann bspw. reibungsschlüssig gehalten werden.

Andererseits ist es aber vorgesehen, diese Anlehn-Anschlagstellung durch eine Rastnut 40 zu sichern. Gebildet ist diese Rastnut 40 von einer der Dicke des Fingers F entsprechenden Winkelzone zwischen einer Breitseite 25' des Radialsteges 25 und einer beabstandet dazu liegenden, überlaufbaren Rastnase 41 des Luftleitringes L. Die irgendwo im Zwischenbereich zwischen den winkelbeabstandeten Radialstegen 25 an der Schulter 16' steckverrastete Haube 9 wird einfach gemäß Ausführungsbeispiel im Uhrzeigersinn verdreht, wobei schließlich der Gabelzinken 29 mit seinem Rastkopf 39 den schräg ansteigenden Rücken 42 der Rastnase 41 überläuft, um schließlich, hinter deren Sperrflanke 43 tretend, in die erwähnte Rastnut 40 einzuschnäppern. Der innere Gabelzinken 29 des Schnappmaul-Fingers F fungiert so als Drehrastfinger.

Obwohl die Rückstellkraft dieses Drehrastfingers durch Biegen in der Ebene der größeren Breite geschieht, kann die Federfähigkeit bzw. Rückstellkraft noch erhöht werden, indem der Gabelzinken 29 einen T-förmigen Querschnitt erhält (vergl. Fig. 12). Die beiden T-Schenkel weisen eine Gesamtbreite auf, die der des in der Radialen liegenden T-Schenkels im wesentlichen entspricht. Die Rastnut 40 ist auf diese Verhältnisse abgestimmt. Das eine in Umfangsrichtung des Leitringes L liegende freie Stirnende des einen T-Schenkels tritt gegen die Breitseite 25', das des anderen T-Schenkels gegen die Sperrflanke 43.

Das obere Rohrteil a verjüngt sich leicht auf seiner Innenseite (vergl. z. B. Fig. 9) kontinuierlich in Richtung seines oberen Randes 16.

## Patentansprüche

1. Entlüftungsaufsatz (E), insbesondere am oberen Ende von Dachdurchführungsrohren (1), mit einem aufwärts qerichteten Steigrohr (7), dessen oberes Mündungsende (8) unter Zwischenschaltung einer Schürze von einer Haube (9) mit peripher abwärts gewölbtem Haubenringwandabschnitt (18) überfangen ist, welche Schürze als konzentrisch zum Mündungsende (8) angeordneter Luftleitring (L) gestaltet ist, der den Ringspalt (10) zwischen Mündungsendenrand (12) und Haubenunterrand (13) in einen ersten Ringspaltmund (15) und einen anderen Ringspaltmund (15') teilt, weiter zwei durch eine Kegelstumpfmantelfläche (c) verbundene Rohrteile (a, b) aufweist, von denen der am querschnittsgrößeren Kegelstumpfmantelabschnitt ansetzende Rohrteil (b) in Überlappung (Ü) zum Mündungsende (8) nach unten über den Haubenunterrand (13) vorsteht, **dadurch gekennzeichnet, daß** die in einer Ebene (y-y) des Mündungsendenrandes (12) gemessene Breite des geschürzten Ringspaltmundes (15) in etwa dem Maß der Überlappung (Ü) entspricht, daß der peripher stufenförmig höhergesetzte, andere Ringspaltmund (15') ebenfalls eine radiale Breite entsprechend der Überlappung (Ü) aufweist, wobei der Haubenringwandabschnitt (18) nach auswärts einen weitergehenden seitlichen Überhang bildet.

2. Entlüftungsaufsatz nach Anspruch 1, **dadurch gekennzeichnet, daß** der Innendurchmesser (d) des am querschnittskleineren Kegelstumpfmantelabschnitt ansetzenden Rohrteiles (a) größer ist als der Außendurchmesser (d') des Steigrohr-Mündungsendes (8).

3. Entlüftungsaufsatz nach einem oder mehreren der vorhergehenden Ansprüche, **dadurch gekennzeichnet, daß** die Rohrteile (a, b) einen trichterförmigen Wandungsverlauf besitzen mit Erbreiterung zum jeweiligen freien Rohrteilende hin.

4. Entlüftungsaufsatz nach Anspruch 1, **dadurch gekennzeichnet, daß** der Ringspalt (10) derart gebildet ist, daß der Haubenunterrand (13) im wesentlichen auf der Ebene (y-y) des Mündungsendenrandes (12) liegt.

5. Entlüftungsaufsatz nach einem oder mehreren der vorhergehenden Ansprüche, **dadurch gekennzeichnet, daß** die Haube (9) den oberen Rand (16) des Rohrteiles (a) bogenförmig überfängt und in einen leicht ausgestellten Haubenringwandabschnitt (18) übergeht.

6. Entlüftungsaufsatz nach den Anspruchen 1 und 5, **dadurch gekennzeichnet, daß** das Zentrum (19) des Bogens (17) des gewölbten Haubenringwandabschnitts (18) auf der Ebene (z-z) des Mittelbereichs des Kegelstumpfmantels (c) und etwa fluchtend oberhalb des Mündungsendrandes (12) liegt.

7. Entlüftungsaufsatz nach einem oder mehreren der vorhergehenden Ansprüche, **dadurch gekennzeichnet, daß** der Haubenunterrand (13) gewellt ist.

8. Entlüftungsaufsatz nach einem oder mehreren der vorhergehenden Ansprüche, **dadurch gekennzeichnet, daß** der Luftleitring-Unterrand (28) gewellt ist.

9. Entlüftungsaufsatz nach den Ansprüchen 7 und 8, **dadurch gekennzeichnet, daß** sowohl der Haubenunterrand (13) als auch Luftleitring-Unterrand (28) gewellt verlaufen derart, daß sowohl Wellenberge als auch Wellentäler je in einer gemeinsamen Radialebene liegen.

10. Entlüftungsaufsatz nach Anspruch 9, **dadurch gekennzeichnet, daß** die gemeinsame Radialebene durch Rastmittel definiert ist.

11. Entlüftungsaufsatz nach Anspruch 10, **gekennzeichnet durch** eine Verklipsung zwischen Haube (9) und Luftleitring (L) mittels von der Decke (11) derselben abwärts gerichtet ausgehender Finger (F).

12. Entlüftungsaufsatz nach Anspruch 11, **dadurch gekennzeichnet, daß** die Finger (F) mit einem Schnappmaul (S) ausgestattet und an ihrem Angriffsende gegabelt sind, wobei sie mit ihren Gabelzinken (29, 30) das Rohrteil (a) reiterförmig zwischen sich aufnehmen.

13. Entlüftungsaufsatz nach Anspruch 12, **dadurch gekennzeichnet, daß** die Gabelzinken (29, 30) jedes Schnappmaul-Fingers (F) eine sich zum freien Ende hin erbreiternde Einstecköffnung (32) formen.

14. Entlüftungsaufsatz nach Anspruch 13, **dadurch gekennzeichnet, daß** sich die Einstecköffnung (32) in Z-förmigem verlauf in einen bis zur Wurzel (33) der Gabelzinken (29, 30) reichenden Freiraum (34) jedes als Flachteil gestalteten Fingers (F) fortsetzt.

15. Entlüftungsaufsatz nach Anspruch 14, **dadurch gekennzeichnet, daß** der Grund des Freiraumes (34) konvex ausgerundet ist.

16. Entlüftungsaufsatz nach Anspruch 14, **dadurch gekennzeichnet, daß** der obere Rand (36') eines im Wesentlichen waagerecht verlaufenden Z-Steges (36) sich auf dem oberen Rand (16) des Rohrteiles (a) abstützt, der dagegen tiefer liegende Rand (36'') des Z-Steges (36) in eine Spannfläche (37) ausläuft, die an einer angepaßt schräg liegenden Gegenfläche (38) der Kegelstumpfmantelfläche (c) des Luftleitringes (L) anliegt.

17. Entlüftungsaufsatz nach Anspruch 11, **dadurch gekennzeichnet, daß** die Ebene der Finger (F) quer zur Mantelfläche des Luftleitringes (L) liegt.

18. Entlüftungsaufsatz nach Anspruch 17, **dadurch gekennzeichnet, daß** der Finger (F) zusammen mit einem Luftleitring (L) und Steigrohr (7) verbindenden Radialsteg (25) die die Radialebene definierende Anschlagstellung bildet.

19. Entlüftungsaufsatz nach Anspruch 18, **dadurch gekennzeichnet, daß** der Anschlagstellung eine Rastnut (40) vorgelagert ist.

20. Entlüftungsaufsatz nach den Ansprüchen 10, 18 und 19, **gekennzeichnet durch** eine die gemeinsame Radialebene bestimmende Drehrast zwischen einer willensbetont überwindbaren Rastnase (41) des Luftleitringes (L) und einem diesen mit dem Steigrohr (7) verbindenden Radialsteg (25).

21. Entlüftungsaufsatz nach Anspruch 12, **dadurch gekennzeichnet, daß** der innere Gabelzinken (29) des Schnappmaul-Fingers (F) als Drehrastfinger fungiert.

22. Entlüftungsaufsatz nach Anspruch 21, **gekennzeichnet durch** einen T-förmigen Querschnitt des Drehrastfingers.

23. Entlüftungsaufsatz nach Anspruch 1, **dadurch gekennzeichnet, daß** die Haube (9) eine schwach gewölbte Decke (11) aufweist.

## Claims

1. Venting attachment (E), especially at the upper end of roof duct pipes (1), having an upwardly-oriented riser pipe (7), the upper mouth end (8) of which is covered by a hood (9) with interposition of a skirt, the hood (9) having a peripherally downwardly curved hood annular wall portion (18), the skirt being configured to be concentric with the air guide annulus (L) which is located at the mouth end (8), the annulus (L) dividing the annular gap (10) between mouth end edge (12) and hood lower edge (13) into a first annular gap opening (15) and a second annular gap opening (15'), the skirt further having tubular portions (a, h) connected by a frustoconical sleeve surface (c), the tubular portion (b) of these tubular portions which is attached to the frustoconical sleeve section of greater cross-section projecting downwardly beyond the hood lower edge (13) in overlapping relationship (Ü) with the mouth end (8), **characterised in that** the width of the skirted annular ring opening (15) measured in a plane (y-y) of the mouth end edge (12) corresponds approximately to the dimension of the overlap (Ü), that the second annular gap opening (15'), which is located at a higher level in a peripherally step-shaped manner, likewise has a radial width corresponding to the overlap (Ü), the hood annular wall portion (18) forming in the outward direction a further extending lateral overhang.

2. Venting attachment according to Claim 1, **characterised in that** the inner diameter (d) of the tubular portion (a) which is attached to the frustoconical sleeve section of lesser cross-section is greater than the outer diameter (d') of the riser pipe mouth end (8).

3. Venting attachment according to one or more of the preceding claims, **characterised in that** the tubular portions (a, b) have wall extending in a funnel-shaped manner with widening towards the respective free tubular portion end.

4. Venting attachment according to Claim 1, **characterised in that** the annular gap (10) is formed in such a way that the hood lower edge (13) is located substantially at the plane (y-y) of the mouth end edge (12).

5. Venting attachment according to one or more of the preceding claims, **characterised in that** the hood (9) covers the upper edge of the tubular portion (a) in an arched manner and changes into a slightly outwardly-located hood annular wall portion (18).

6. Venting attachment according to Claims 1 and 5, **characterised in that** the centre (19) of the arch (17) of the curved hood annular wall portion (18) is located at the plane (z-z) of the central region of the frustoconical sleeve (c) and approximately aligned above the mouth end edge (12).

7. Venting attachment according to one or more of the preceding claims, **characterised in that** the hood lower edge (13) is wavy.

8. Venting attachment according to one or more of the preceding claims, **characterised in that** the lower edge (28) of the air guide annulus is wavy.

9. Venting attachment according to Claims 7 and 8, **characterised in that** the both the hood lower edge (13) and also the lower edge (28) of the air guide annulus extend in a wavy manner such that both wave peaks and also wave valleys are each located in a common radial plane.

10. Venting attachment according to Claim 9, **characterised in that** the common radial plane is defined by stop means.

11. Venting attachment according to Claim 10, **characterised by** a clipping arrangement between hood (9) and air guide annulus (L) by means of fingers (F) extending from the top (11) of the hood in a downwardly directed manner.

12. Venting attachment according to Claim 11, **characterised in that** the fingers (F) are equipped with a snap jaw (S) and are forked at their engaging end, the forked prongs (29, 30) of the fingers receiving the tubular portion (a) between them in straddling manner.

13. Venting attachment according to Claim 12, **characterised in that** the forked prongs (29, 30) of cach snap jaw finger (F) form an insertion opening (32) which widens towards the free end.

14. Venting attachment according to Claim 13, **characterised in that** the insertion opening (32) continues in a Z-shaped manner into a free space (34) of each finger, which is configured as a flat portion, the free space (34) extending up to the root of the fork prongs (29, 30).

15. Venting attachment according to Claim 14, **characterised in that** the base of the free space (34) is rounded in a convex manner.

16. Venting attachment according to Claim 14, **characterised in that** the upper edge (36') of a Z-land (36) extending substantially horizontally is supported on the upper edge (16) of the tubular portion (a), the edge (36") of the Z-land (36) which is by contrast located at a lower level ending in a holding surface (37) which engages against a matching slopingly-oriented counter-surface (38) of the frustoconical sleeve surface (c) of the air guide annulus (L).

17. Venting attachment according to Claim 11, **characterised in that** the plane of the fingers (F) is oriented transverse to the sleeve surface of the air guide annulus (L).

18. Venting attachment according to Claim 17, **characterised in that** the finger (F) together with a radial web (25) connecting air guide annulus (L) and riser pipe (7) form the stop position defining the radial plane.

19. Venting attachment according to Claim 19, **characterised in that** a latching groove extends in front of the stop position.

20. Venting attachment according to Claims 10, 18 and 19, **characterised by** a rotational latch between a latching nose (41) of the air guide annulus (L), which nose can be overcome by deliberate action, and a radial web (25) connecting the annulus (L) to the riser pipe (7), the rotational latch determining the common radial plane.

21. Venting attachment according to Claim 12, **characterised in that** the inner fork prong (29) of the snap-jaw finger (F) functions as a rotational latch finger.

22. Venting attachment according to Claim 21, **characterised by** a T-shaped cross-section of the rotational latch finger.

23. Venting attachment according to Claim 1, **characterised in that** the hood (9) has a gently curved top (11).

## Revendications

1. Soupape d'aération (E), en particulier au niveau de l'extrémité superieure de conduite de traversée de toit (1), avec un tube ascendant (7) orienté vers le haut, dont l'extrémité d'orifice supérieure (8) est surmontée par une calotte (9) présentant un segment de paroi annulaire de calotte (18) périphérique cintré vers le bas par interposition d'une jupe, cette jupe prenant la forme d'un anneau de conduction d'air (L) agencé de manière concentrique par rapport à l'extrémité d'orifice (8), et sépare le passage annulaire (10) placé entre un bord d'extrémité d'orifice (12) et un bord inférieur de calotte (13) en un premier orifice de passage annulaire (15) et en un autre orifice de passage annulaire (15') présentant en outre deux parties de tubes (a, b) reliées par une surface latérale de forme tronconique (c) parmi lesquelles la partie de tube (b) se connectant à la partie latérale tronconique ayant la plus grande section, chevauche par un recouvrement (Ü) l'extrémité d'orifice (8) en direction du bas au-dessous du bord inférieur de calotte (13), **caractérisée en ce que** la largeur de l'orifice de passage annulaire (15) présentant une jupe, mesurée dans un plan (y-y) du bord d'extrémité de l'orifice (12), a approximativement la même dimension que le recouvrement (Ü), et **en ce que** l'autre orifice de passage annulaire (15') périphérique en forme de marche et placé plus haut, présente également une largeur radiale correspondant au recouvrement (Ü), dans lequel la section de paroi annulaire de calotte (18) forme un recouvrement latéral se prolongeant vers l'extérieur.

2. Soupape d'aération selon la revendication 1, **caractérisée on ce que** le diamètre intérieur (d) de la partie de tube (a) se raccordant à la section latérale tronconique de section la plus petite est supérieure au diamètre extérieur (d') de l'extrémité d'orifice de tube ascendant (8).

3. Soupape d'aération selon l'une ou plusieurs des revendications précédentes, **caractérisée en ce que** les parties de tube (a, b) présentent un décrochement de paroi en forme d'entonnoir avec un élargissement en direction de chaque extrémité de partie de tube libre.

4. Soupape d'aération selon la revendication 1, **caractérisée en ce que** le passage annulaire (10) est formé de sorte que le bord inférieur de calotte (13) est placé principalement sur le plan (y-y) du bord de l'extrémité d'orifice (12).

5. Soupape d'aération selon l'une ou plusieurs des revendications précédentes, **caractérisée en ce que** la calotte (9) chevauche le bord supérieur (16) de la partie de tube (a) avec une forme d'arc et se prolonge en une section de paroi annulaire de calotte (18) de construction légère.

6. Soupape d'aération selon les revendications 1 et 5, **caractérisée en ce que** le centre (19) de l'arc (17) de la section de paroi annulaire de calotte cintrée (18) est placée sur le plan (z-z) de la zone médiane de la face latérale tronconique (c) de façon approximativement fuyante au-dessus du bord d'extrémité de l'orifice (12).

7. Soupape d'aération selon l'une ou plusieurs des revendications précédentes, **caractérisée en ce que** le bord inférieur de la calotte (13) est ondulé.

8. Soupape d'aération selon l'une ou plusieurs des revendications précédentes, **caractérisée en ce que** le bord inférieur de l'anneau de conduite d'air (28) est ondulé.

9. Soupape d'aération selon les revendications 7 et 8, **caractérisée en ce que** le bord inférieur de la calotte (13) ainsi que le bord inférieur de l'anneau de conduite d'air (28) s'étendent de façon ondulée, de sorte que aussi bien les fonds d'ondulation que les sommets d'ondulation sont placés dans un plan radial commun.

10. Soupape d'aération selon la revendication 9, **caractérisée en ce que** les plans radiaux communs sont définis par un moyen de butée.

11. Soupape d'aération selon la revendication 10, **caractérisée par** un encliquetage entre la calotte (9) et l'anneau de conduction d'air (L) au moyen de doigts (F) partant de la coupole (11) ct dirigés de la même façon vers le bas.

12. Soupape d'aération selon la revendication 11, **caractérisée en ce que** les doigts (F) sont munis d'une bouche d'encliquetage (S) et qui sont fourchus au niveau de leurs extrémités de contact, ces doigts recueillant entre eux de façon chevauchante avec leurs bras de fourche (29, 30) la partie de tube (a).

13. Soupape d'aération selon la revendication 12, **caractérisée en ce que** les bras de fourche (29, 30) forment pour chaque bouche d'encliquetage de doigts (F) une ouverture d'enfichage (32) s'élargissant en direction de l'extrémité libre.

14. Soupape d'aération selon la revendication 13, **caractérisée en ce que** l'ouverture d'enfichage (32) se prolonge suivant un trajet en forme de Z dans un espace libre (34) atteignant la base (33) des bras de fourche (29, 30) de chacun des doigts (F) réalisés sous forme de pièce plate.

15. Soupape d'aération selon la revendication 14, **caractérisée en ce que** la base de l'espace libre (34) est arrondie de façon convexe.

16. Soupape d'aération selon la revendication 14, **caractérisée en ce que** le bord supérieur (36') d'une barre en Z (36) s'étendant principalement horizontalement, s'appuie sur le bord supérieur (16) de la partie de tube (a), qui s'étend en une surface de sollicitation (37) contre un bord placé plus bas (36") de la barre en forme de Z (36) qui repose contre une surface opposée (38) réalisée inclinée de la surface latérale tronconique (c) de l'anneau de conduit d'air (L).

17. Soupape d'aération selon la revendication 11, **caractérisée en ce que** le plan des doigts (F) est perpendiculaire à la surface latérale de l'anneau de conduite d'air (L).

18. Soupape d'aération selon la revendication 17, **caractérisée en ce que** les doigts (F), ensemble avec une barre radiale (25) reliant l'anneau de conduite d'air (L) et le tube ascendant (7) forment la position de butée définissant le plan radial.

19. Soupape d'aération selon la revendication 18, **caractérisée en ce que** une rainure de crantage (40) est prédisposée en position de butée.

20. Soupape d'aération selon les revendications 10, 18 et 19, **caractérisée par** une encoche de rotation définissant le plan radial commun entre un cran d'arrêt (41) sélectivement surmontable de l'anneau de conduite d'air (L) et la barre radiale (25) reliant le tube ascendant (7).

21. Soupape d'aération selon la revendication 12, caractèrisée en ce que le bras de fourche intérieur (29) de la bouche d'encliquetage de doigts (F) fonctionne en tant que doigt d'arrêt de rotation.

22. Soupape d'aération selon la revendication 21, **caractérisée par** une section en forme de T du doigt d'arrêt de rotation.

23. Soupape d'aération selon la revendication 1, **caractérisée en ce que** la calotte (9) présente une coupole légèrement cintrée (11).
